# DEMANDE DE BREVET EUROPEEN

(11) **EP 0 560 654 A1**
(43) Date de publication de la demande: **15.09.1993**
(21) Numéro de dépôt: 93400570.3
(22) Date de dépôt: 05.03.1993
(51) Int. Cl.: A45C 3/02, A45C 13/36

(54) **Sac**

(30) Priorité: 10.03.1992 FR 9202850
(71) Demandeur: WU, Agnès, F-75014 Paris (FR)
(72) Inventeur: WU, Agnès, F-75014 Paris (FR)
(74) Mandataire: Flavenot, Bernard

(57) **Abrégé**

La présente invention concerne les sacs. Le sac selon l'invention se caractérise essentiellement par le fait qu'il comporte au moins deux parois 1, 2, au moins une entretoise 3 reliant les deux parois, un fond 9 reliant les deux parois et l'entretoise de façon à définir un volume de réception ouvert, ces parois, entretoise et fond étant réalisés dans un matériau souple non élastique, et au moins une portion d'entretoise 21 sensiblement en forme de triangle rectangle, cette portion d'entretoise étant solidaire, par un côté 23 de l'angle droit 24, du bord libre 28 de l'entretoise 3 et, par l'autre côté 25 de l'angle droit, de l'une des parois 2, cette portion d'entretoise étant réalisée dans un matériau souple non élastique.

## Description

La présente invention concerne les sacs du type pochette ou analogue couramment utilisés dans de nombreux domaines pour transporter manuellement des documents ou objets de faible volume.

Les sacs de ce type peuvent avoir différentes formes, mais ils comportent tous, en général, au moins deux parois de longueur différente, une partie de la plus longue constituant un rabat, au moins une entretoise, généralement deux, reliant la paroi la plus courte à la partie de la plus longue ne contenant pas le rabat, et un fond reliant les deux parois et l'entretoise de façon à définir un volume de réception ouvert sur sa face opposée au fond et apte à être fermé par le rabat.

De plus, ces parois, entretoises et fond sont généralement en un matériau souple comme du cuir, du plastique ou analogue et, sur le rabat sont en général fixés, d'une part des moyens pour l'accrocher à la paroi la plus courte afin de maintenir le volume fermé en toute sécurité et, d'autre part des moyens de préhension, par exemple une poignée.

Les sacs tels que décrits ci-dessus sont très commodes et faciles à réaliser, mais présentent un inconvénient. En effet, pour solidariser les parois avec les entretoises et le fond, différents moyens sont utilisés, par exemple la colle, des soudures, ou des coutures. La colle et les soudures ne donnant pas entière satisfaction, il leur est souvent préféré l'utilisation de coutures.

Cependant, même dans le cas où les coutures sont solides, lorsque l'on ouvre le sac en retournant le rabat sur la paroi la plus longue, ou lorsque l'on tient le sac ouvert sans précautions particulières et que l'on écarte ses parois pour y introduire ou y chercher un objet, il se produit, aux environs des points d'attache entre la paroi la plus longue et les entretoises, des efforts d'arrachement qui dégradent en ces points le matériau constituant ces parois et entretoises. Ces efforts sont même amplifiés par le poids de la poignée et des moyens de fermeture fixés sur le rabat et peuvent assez rapidement entraîner des déchirures dans le cuir, plastique, ou analogue, ou une rupture des coutures, soudures ou lignes de colle.

Pour palier cet inconvénient, on a pensé à renforcer les coutures, par exemple en les doublant avec des rivets. Mais ces solutions n'ont elles-mêmes pas donné satisfaction car il s'est très vite avéré que les orifices nécessaires à la mise en place des rivets constituaient autant de points de faiblesse supplémentaires qui favorisaient à leur tour les déchirures du matériau autour de ces rivets, et le problème reste entier.

La présente invention a ainsi pour but de réaliser un sac dont la structure, sans qu'elle soit considérablement modifiée par rapport à celle des sacs de l'art antérieur, de même en conséquence que le coût de fabrication de tels sacs, permet d'affaiblir considérablement les efforts d'arrachement et de déchirure pouvant se produire lors de l'ouverture du sac, conférant ainsi à ce sac une durée de vie nettement supérieure.

Plus précisément, la présente invention a pour objet un sac comportant:
au moins deux première et seconde parois,
au moins une entretoise reliant les deux dites première et seconde parois,
un fond reliant les deux parois et l'entretoise de façon à définir un volume de réception ouvert, cesdits première et seconde parois, entretoise et fond étant réalisés dans un matériau souple non élastique,

caractérisé par le fait qu'il comporte en outre :
au moins une portion d'entretoise sensiblement en forme de triangle rectangle, cettedite portion d'entretoise étant solidaire, par un premier côté de l'angle droit, du bord libre de ladite entretoise et, par le second côté de l'angle droit, de l'une, seconde, des deux dites parois, cettedite portion d'entretoise étant réalisée dans un matériau souple non élastique.

D'autres caractéristiques et avantages de la présente invention apparaîtront au cours de la description suivante donnée en regard des dessins annexés à titre illustratif mais nullement limitatif dans lesquels :
La figure 1 représente une vue en perspective d'un sac objet de la présente invention, et
La figure 2 représente un détail du sac selon la figure 1 mettant en évidence les caractéristiques de la présente invention.
Les figures 1 et 2 représentant un même mode de réalisation d'un sac selon l'invention, les mêmes références y désignent les mêmes éléments.

Le sac illustré comporte deux première 1 et seconde 2 parois de forme sensiblement rectangulaire, de même largeur mais de longueurs différentes. Dans l'exemple illustré, la paroi 2 est la plus longue et une partie de cette paroi constitue un rabat 80. Il comporte en outre deux entretoises 3,4 de forme sensiblement rectangulaire de longueur 5 sensiblement égale à la longueur 6 de la paroi 1 la plus courte, ces deux entretoises reliant la paroi 1 à la partie de paroi 2 ne contenant pas le rabat, de façon que les plans de ces deux parois soient sensiblement parallèles et que deux de leurs côtés 7, 8 correspondant à leur largeur soient sensiblement en regard l'un de l'autre et définissent un plan sensiblement perpendiculaire au plan des deux parois.

Un fond 9 relie sensiblement ces côtés 7, 8 des deux parois 1, 2 en regard l'un de l'autre et les bords 10, 11 des entretoises qui sont au voisinage de ces deux côtés 7, 8, de façon à définir un volume de réception 12 ouvert sensiblement à l'opposé du fond 9 et apte à être fermé par le rabat 80.

Pour que le sac puisse s'adapter à la forme des objets aptes à être disposés dans le volume 12, les parois 1, 2, les entretoises 3, 4, et fond 9 sont réalisés dans un matériau souple non élastique, par exemple du plastique, du cuir, ou tout matériau analogue ou similaire.

Par ailleurs, sur la partie formant rabat, sont fixés des moyens de fermeture du sac, c'est-à-dire de fixation de ce rabat sur la paroi la plus courte de façon à maintenir fermé le volume 12, ainsi que des moyens de préhension 50, par exemple une poignée.

Les moyens pour relier les entretoises aux parois, de même que le fond aux parois et aux entretoises, sont généralement constitués par des coutures ou analogues, qui sont les moyens qui donnent les meilleurs résultats pour le meilleur prix de revient.

Selon une caractéristique importante de l'invention, le sac comporte en outre deux portions d'entretoises 21, 22 sensiblement en forme de triangle rectangle. L'une, 21, de ces deux portions est seule visible sur les figures mais, étant symétriques l'une de l'autre, par exemple par rapport au plan médian du sac, non représenté, sensiblement parallèle au plan des entretoises, la positionde la seconde, 22, s'en déduit facilement.

Chacune de ces portions d'entretoises 21,22 est solidaire, par un côté 23 de l'angle droit 24, du bord libre 28 de l'entretoise opposé à celui qui est relié au fond 9 et, par l'autre côté 25 de cet angle droit 24, à la paroi 2 la plus longue, sensiblement à la naissance du rabat.

Dans une réalisation avantageuse de ce sac, le côté 26 de chaque portion d'entretoise opposé à l'angle droit 24 présente une courbure 27 au niveau de son rattachement à l'entretoise 3, de façon à arriver, sur cette entretoise, sensiblement tangentiellement à son bord libre 28.

Pour que ces portions d'entretoises exercent leur fonction définie ci-après, elles sont en outre réalisées dans un matériau souple non élastique, et avantageusement dans le même matériau que celui dans lequel sont réalisées les entretoises auxquelles elles sont solidarisées. Dans ce cas, une entretoise 3, 4 et la portion d'entretoise 21,22 qui lui et associée sont réalisées d'une seule pièce, dans une même feuille de matériau, par exemple par la technique de l'emporte- pièce.

De même, pour que le but visé par la mise en oeuvre de l'invention soit parfaitement atteint, il est avantageux que le côté 25 du triangle rectangle relié à la seconde paroi, c'est-à-dire la plus longue dans le sac tel qu'illustré, soit d'une longueur très supérieure à celle du côté 23 relié à l'entretoise 3, de façon que l'angle du triangle, adjacent à la seconde paroi, soit nettement plus aigu que celui adjacent à l'entretoise.

Il est souligné que, dans le mode de réalisation décrit ci-dessus, le sac ne comporte que deux parois. Mais il est bien évident que la présente invention peut aussi s'appliquer à des sacs ayant plusieurs parois semblables à la plus courte définie ci-avant, de façon à définir plusieurs volumes de réception placés les uns à côté des autres, les parois intermédiaires constituant alors des parois de séparation de ces volumes.

Avantageusement, comme dans le mode de réalisation illustré, le sac comporte en outre deux pattes 31, 32 sensiblement en forme de demi-disque respectivement solidaires, par leur diamètre, des deux entretoises 3,4 sur leur bord 28, entre la première paroi 1, la plus courte, et la portion d'entretoise 21, 22. Le côté 26 d'une portion d'entretoise 21, 22 opposé à l'angle droit 24 et le bord libre circulaire 33 de la patte 31, 32 solidaire de la même entretoise suivent une courbe 34 ne présentant pas de discontinuité, c'est-à-dire pas de points anguleux.

Dans une réalisation avantageuse ces pattes sont réalisées dans le même matériau que les entretoises et pourront être découpées, dans une seule opération de découpe, avec l'entretoise et la portion d'entretoise qui lui sont associées, de la même façon que décrit ci-avant pour un sac ne comportant que les entretoises et les portions d'entretoises.

Le sac décrit ci-dessus présente des avantages par rapport aux sacs du même type selon l'art antérieur, notamment une durée de vie plus importante.

En effet, lorsque l'utilisateur du sac ouvre ce dernier et retourne le rabat 80 vers la face externe de la paroi la plus longue 2 en lui faisant sensiblement prendre une position comme illustrée en 70 sur la figure 2, chaque portion d'entretoise 21,22 suit le mouvement d'ouverture du rabat en se plaquant contre sa face interne. Les efforts d'arrachement qui se produisaient entre la paroi la plus longue et les entretoises au niveau de leurs points de rattachement 60, lorsque le rabat des sacs selon l'art antérieur était retourné pour l'ouverture du sac, semblent ne plus exister. Ils sont répartis dans la masse de deux portions d'entretoises, et non plus concentrés sur les points de couture.

De plus, cettre structure de sac n'exige, pour sa réalisation, aucune modification de la technique utilisée dans l'art antérieur, ni une augmentation importante de la quantité de matière première nécessaire. Elle n'entraîne donc pas une augmentation notable du coût de fabrication d'un tel sac. Par contre, en augmentant sa durée de vie, elle confère à ce sac un rapport qualité-prix nettement supérieur.

Dans l'exemple décrit ci-dessus, le fond 9 est constitué par une pièce sensiblement rectangulaire. Il est cependant bien évident que l'invention s'applique de la même façon si le fond est simplement constitué par l'attache directe des deux parois 1 et 2 suivant une ligne de couture, soudure, etc.

De même, l'invention s'applique aux sacs comportant au moins deux parois 1, 2 de même longueur et au moins deux entretoises de longueur inférieure à celle des parois. Dans ce cas, il est avantageux que le sac comporte, solidaires de chaque entretoise, deux portions d'entretoises 21 respectivement reliées aux deux parois, de la même façon que décrit ci-dessus.

## Revendications

1. Sac comportant:
au moins deux première (1) et seconde (2) parois,
au moins une entretoise (3, 4) reliant les deux dites première (1) et seconde (2) parois,
un fond (9) reliant les deux parois et l'entretoise de façon à définir un volume de réception ouvert (12), cesdits première et seconde parois, entretoise et fond étant réalisés dans un matériau souple non élastique,
caractérisé par le fait qu'il comporte en outre:
au moins une portion d'entretoise (21, 22) sensiblement en forme de triangle, rectangle, cettedite portion d'entretoise étant solidaire, par un premier côté (23) de l'angle droit (24), du bord libre (28) de ladite entretoise (3, 4) et, par le second côté (25) de l'angle droit, de l'une, seconde, des deux dites parois (1, 2), cettedite portion d'entretoise étant réalisée dans un matériau souple non élastique.

2. Sac selon la revendication 1, caractérisé par le fait que le côté (25) de la portion d'entretoise (21, 22) solidaire de la seconde paroi (2) est d'une longueur supérieure à la longueur du côté (23) solidaire de l'entretoise (3, 4).

3. Sac selon l'une des revendications 1 et 2, caractérisé par le fait que le troisième côté (26) de la portion d'entretoise présente une courbure (27) lui permettant d'arriver, au point de contact avec ladite entretoise, sensiblement tangentiellement au bord libre (28) de ladite entretoise.

4. Sac selon l'une des revendications précédentes, caractérisé par le fait que ladite portion d'entretoise (21,22) est réalisée dans le même matériau que celui dans lequel est réalisée l'entretoise.

5. Sac selon l'une des revendications précédentes, caractérisé par le fait que l'entretoise et la portion d'entretoise sont réalisées, d'une seule pièce, dans une même feuille de matériau.

6. Sac selon l'une des revendications précédentes, caractérisé par le fait qu'il comporte en outre une patte (31, 32) sensiblement en forme d'un demi-disque, ladite patte étant solidaire, par son diamètre, de ladite entretoise sur son bord libre entre ladite première paroi et ladite portion d'entretoise.

7. Sac selon la revendication 6, caractérisé par le fait que le côté (26) de la portion d'entretoise (21, 22) opposé à l'angle droit (24) et le bord libre circulaire (33) de ladite patte (31, 32) forment une courbe (34) sans discontinuité.
